# EUROPÄISCHE PATENTSCHRIFT

(11) **EP 0 032 171 B1**
(45) Veröffentlichungstag und Bekanntmachung des Hinweises auf die Patenterteilung: **28.12.1983**
(21) Anmeldenummer: 80106921.2
(22) Anmeldetag: 10.11.1980
(51) Int. Cl.: F02M 59/26

(54) **Kraftstoffeinspritzeinrichtung für Brennkraftmaschinen, insbesondere für Dieselmotoren**
Fuel-injection device for internal combustion engines, particularly diesel engines
Installation d'injection de combustible pour moteurs à combustion interne, notamment pour moteurs Diesel

(30) Priorität: 12.01.1980 DE 3000960
(43) Veröffentlichungstag der Anmeldung: 22.07.1981
(73) Patentinhaber: ROBERT BOSCH GMBH, 70442 Stuttgart (DE)
(72) Erfinder: Eckert, Konrad, Dr., Dipl.-Ing., D-7000 Stuttgart 30 (DE); Straubel, Max, Dr., Dipl.-Ing., D-7000 Stuttgart 61 (DE); Vogel, Wilhelm, Dr., Dipl.-Ing., D-7000 Stuttgart 50 (DE)

## Beschreibung

### STAND DER TECHNIK

Die Erfindung geht aus von einer Kraftstoffeinspritzeinrichtung gemäß dem gattungsbildenden Oberbegriff des Patentanspruch 1. Es ist bereits eine Kraftstoffeinspritzeinrichtung dieser Bauart bekannt (US-A-3 486 493), bei der die Einspritzpumpe als Pumpe-Düse ausgebildet ist und die Kraftstoffeinspritzmenge durch einen in eine Überströmleitung eingesetzten hydraulisch angetriebenen Steuerschieber bestimmt wird. Dieser Steuerschieber bestimmt die Kraftstoffeinspritzmenge und den wirksamen Förderhub der Einspritzpumpe durch Sperrung des Rückflusses aus dem Pumpenarbeitsraum; und die Einspritzung ist beendet, wenn dieser Steuerschieber die Überströmleitung öffnet und der Einspritzdruck sich entlasten kann. Bei der bekannten Einrichtung ist der Steuerschieber vom Vorförderpumpendruck beaufschlagt und wird durch Druckentlastung in seinem die Rückstellfeder enthaltenden Federraum betätigt. Zur Einleitung des Einspritzbeginns steht somit nur die aus dem Vorförderpumpendruck resultierende Betätigungsskraft abzüglich der Kraft der Rückstellfeder zur Verfügung und zur Beendigung der Einspritzung nur die Kraft der Rückstellfeder, da beide Stirnflächen des Steuerschiebers bei Spritzende unter gleichen Druck gesetzt werden. Außerdem muß der den Steuerschieber betätigende Steuerdruck in beiden Wirkrichtungen über die Steuerleitungen zwischen dem zentralen Steuergerät und den Pumpe-Düsen hin- und hergefördert werden, wodurch sich lange Laufzeiten nicht vermeiden lassen. Dies begrenzt die Einsatzmöglichkeit bei schneitaufenden'Motoren.

Desweiteren ist durch die US-A-3 465 737 eine Kraftstoffeinspritzeinrichtung der gattungsgemäßen Bauart bekannt, bei der jedoch der Steuerschieber vom Steuerdruck einer als Steuerpumpe dienenden separaten und zugleich mit der Pumpe-Düse angetriebenen Einspritzpumpe betätigt wird. Zur Änderung des Spritzbeginns ist in den Antrieb der Steuerpumpe ein bekannter Spritzversteller eingebaut, so daß der gesamte Aufwand für die Einrichtung sehr groß ist. Ziel der Erfindung ist es, unter Ausschaltung mechanischer Steuerungsteile für jede einzelne Einspritzpumpe bei geringem Bauaufwand eine kompakte Einspritzeinrichtung zu erhalten, die den Steuerdruck selbsttätig erzeugt und bei schnellaufenden Dieselmotoren vorteilhaft eingesetzt werden kann.

### VORTEILE DER ERFINDUNG

Bei der erfindungsgemäßen Kraftstoffeinspritzeinrichtung mit den kennzeichnenden Merkmalen des Patentanspruchs 1 wird ein genügend hoher Steuerdruck erzeugt, ohne daß hierzu eine einen separaten Antrieb erfordernde zusätzliche Steuerpumpe benötigt wird. Der als Differentialkolben ausgebildete Pumpkolben kann aus Fertigungsgründen zweistückig oder auch einteilig ausgebildet sein. Aus der FR-A-1 185 828 ist allerdings eine von einer Hilfspumpe gebildete Steuerkraftstoffquelle bekannt, die einen gleichachsig zum Pumpkolben angeordneten, zugleich mit diesem angetriebenen und im Durchmesser gegenüber diesem größeren sowie in eine entsprechend vergrößerte Hilfspumpkammer eintauchenden Hilfspumpkolben enthält, und bei der der zur Betätigung des Steuerschiebers erforderliche. Steuerdruck durch die den Abfluß des Steuerkraftstoffs in einer Niederdruckleitung beherrschende Steuereinrichtung beeinflußbar ist. Bei dieser bekannten Kraftstoffeinspritzeinrichtung ist der vom Steuerkraftstoff des Hilfspumpkolbens betätigbare Steuerschieber ein wesentliches Bauteil einer selbsttätigen hydraulischen Fördermengenregelung, bei der die einzuspritzende Fördermenge und damit auch die eingehaltene Drehzahl durch eine will kürlich oder von einem Fliehkraftregler veränderliche Drosselstelle steuerbar ist. Eine voneinander unabhängige Steuerung sowohl des Förderbeginns als auch des Förderendes ist mit dieser bekannten Einrichtung nicht erzielbar. Erst durch die Gesamtheit aller im Patentanspruch 1 enthaltener Merkmale sind sowohl der Förderbeginn als auch das Förderende zur Bestimmung des optimalen Spritzzeitpunktes und der einzuspritzenden Kraftstoffmenge in der erforderlichen Genauigkeit steuerbar.

Durch die in den weiteren Unteransprüchen aufgeführten Maßnahmen sind konstruktive Weiterbildungen der im Hauptanspruch angegebenen Kraftstoffeinspritzeinrichtung möglich. So werden durch die gemäß Patentanspruch 2 in die Steuerleitung eingefügte Dämpfungsdrossel und/oder Dämpfungsspeicher die in der Steuerleitung auftretenden Druckwellen in ihrer Amplitude vermindert und in ihrer Wellenlänge vergrößert. Durch diese Maßnahme kann eine unerwünschte starke Abhängigkeit der Einspritzmenge von der Nockenwellendrehzahl des .Gesamtsystems verringert werden. Zwischen der Ventileinrichtung und den Druckräumen der Steuerschieber auftretende Leitungsschwingungen werden durch entsprechend den kennzeichnenden Merkmalen des Patentanspruchs 3 in die Steuerleitung eingesetzte Rückschlagventile vom Druckraum des Steuerschiebers abgekoppelt; und wenn die Steuerleitungen an eine gemeinsame, von der Steuereinrichtung gesteuerte Sammelleitung angeschlossen sind, werden durch die Rückschlagventile die Steuerleitungen der nicht betätigten Einspritzpumpen von der gerade zur Steuerung der Einspritzung unter Druck gesetzten Steuerleitung abgetrennt, um Rückwirkungen auf die Steuerschieber der nicht betätigten Einspritzpumpen auszuschließen.

Eine vereinfachte Leitungsführung wird durch die Merkmale des Patentanspruchs 4 erreicht; und durch die kennzeichnenden Merkmale des Patentanspruchs 5 werden die bei Einspritzende auftretenden Druckstöße von den Druckräumen der Steuerschieber ferngehalten bzw. so stark gedämpft, daß keine Nachspritzer auslösende Druckstöße in den Druckräumen der Steuerschieber auftreten können. Um einen unzulässig starken Druckanstieg in der Hilfspumpkammer und Steuerleitung zu vermeiden, wird gemäß Patentanspruch 6 ein Überdruckventil in einen die Hilfspumpkammer mit einer Rücklaufleitung verbindenden Leitungsabschnitt eingesetzt. Dieses Überdruckventil tritt nur in Tätigkeit, wenn durch Fehler in der Steuerung des Steuerschiebers ein oberhalb des üblichen Steuerdruckes liegender Druck aufgebaut wird. Aus der DE-A-1 401 244 ist ein in einen von der Hilfspumpkammer zu einer Rücklaufleitung führenden Leitungsabschnitt eingesetztes Rückschlagventil bekannt, das hier jedoch nicht der Druckbegrenzung dient, sondern bei jedem Arbeitshub den Zugang des Steuerkraftstoffs zum Steuerschieber freigibt und diesen zum Aufbau eines sogenannten "flüssigen Anschlags" beim Rückhub des Hilfspumpkolbens sperrt. Durch die Dämpfungsdrossel gemäß Patentanspruch 7 wird die Hubbewegung des Steuerschiebers gedämpft, so daß Überschwingungen ausgeschlossen oder reduziert werden. Durch die in die Niederdruckleitung gemäß Patentanspruch 8 eingesetzte Strömungsdrossel ist bei allen nicht betätigten Einspritzpumpen in der jeweiligen Förderpause eine Durchspülung der Hilfspumpkammer und des Pumpenarbeitsraum ermöglicht.

Durch die in Verbindung mit den Merkmalen des Patentanspruchs 3 geltenden kennzeichnenden Merkmale des Patentanspruchs 9 ist eine elektrische Steuerung des Spritzbeginns und der Einspritzmenge durch eine einzige Magnetventilanordnung erreichbar; und durch die kennzeichnenden Merkmale des Patentanspruchs 10 sind Rückwirkungen der bei der Steuerung einer Einspritzpumpe auftretenden Druckwellen auf die anderen zur Zeit nicht tätigen Einspritzpumpen ausgeschlossen.

Extrem kurze Schaltzeiten werden mit zur Zeit zur Verfügung stehenden Magnetventilen durch die Anordnung gemäß Patentanspruch 1_{'}1 erreicht.

In den kennzeichnenden Merkmalen der Patentansprüche 12 und 13 ist eine Kraftstoffeinspritzeinrichtung mit einer zentralen, einen Drehverteiler aufweisenden Steuereinrichtung beansprucht, bei der der lediglich zur Fördermengenänderung und Spritzbeginnänderung betätigbare Zumeßschieber sich nicht mit dem Antrieb dreht und dadurch auf einfache Weise durch bekannte elektrische und machanische Stellglieder betätigt werden kann. Der besondere Vorteil dieser Anordnung besteht in der exakten Trennung zwischen den den Spritzbeginn ändernden und den die Fördermenge steuernden mechanisch oder elektrisch betätigbaren Stellgliedern und außerdem darin, daß der innerhalb der umlaufenden Steuerhülse schwimmende Zumeßschieber mit sehr geringen Stellkräften praktisch reibungsfrei betätigt werden kann, da er völlig druckausgeglichen innerhalb der Steuerhülse gelagert ist. Bei aus dem Stand der Technik bekannten, ähnlich wirkenden Steuereinrichtungen, wie sie z. B. in der DE-A-594 336 oder 920 881 beschrieben sind, muß bei der Betätigung der verstellbaren Steuerhülse jeweils zuerst die vorhandene Ruhereibun^{g} überwunden werden. Eine solche ist bei der in den Patentansprüchen 12 und 13 beanspruchten Steuereinrichtung wegen der dauernd umlaufenden Steuerhülse nicht vorhanden. Bei einer ebenfalls umlaufenden Steuerhülse, wie sie aus der US-A-3 486 493 bekannt ist, ist keine willkürliche Verstellung der den Förderbeginn festlegendenDrehlage der Steuerhülse möglich.

Es sind noch zwei von der gleichen Anmelderin am gleichen Prioritätstag eingereichte europäische Patentanmeldungen Nrn. 80 106 901.4 und 80 106 922.0 in der EP-A-0 032 168 bzw. EP₋A-0 032 172 veröffentlicht worden, in denen Kraftstoffeinspritzeinrichtungen beschrieben und beansprucht werden, bei denen der Förderbeginn und das Förderende .der Kraftstoffeinspritzung durch jeweils einen dem entsprechenden Pumpkolben zugeordneten, hydraulisch von einer Steuerkraftstoffquelle angetriebenen Steuerschieber gesteuert werden. Beim Gegegenstand der EP-A-0 032 168 ist die Steuerkraftstoffquelle von einer, einen gegenüber dem Versorgungsdruck der Einspritzpumpen um ein Mehrfaches erhöhten Steuerdruck erzeugenden Förderpumpe und von einem ersten, den Steuerdruck begrenzenden Druckbegrenzungsventil gebildet, dem ein zweites Druckbegrenzungsventil nachgeschaltet ist, welches den in den von den Steuerleitungen getrennten Fülleitungen herrschenden Versorgungsdruck bestimmt. Beim Gegenstand des vorliegenden Patents ist die Steuerkraftstoffquelle von der zugleich mit dem Pumpkolben angetriebenen Hilfspumpe gebildet.

Die Patentanspüche der zwischenzeitlich mit der EP-A-0 032 172 veröffentlichten Patentanmeldung Nr. 80 106 922.0 sind auf eine Kraftstoffeinspritzeinrichtung gerichtet, bei der die Steuereinrichtung für den Antrieb des Steuerschiebers aus einer für alle Einspritzpumpen gemeinsamen, den Anfang und die Dauer der Druckbeaufschlagung der Druckräume der Steuerschieber bestimmenden Magnetventilanordnung und aus einer von dieser getrennten Verteilereinrichtung besteht. Die im vorliegenden Patent enthaltene, von der Hilfspumpe gebildete Steuerkraftstoffquelle ist in der vorgenannten Patentanmeldung nicht beansprucht.

### ZEICHNUNG

Vier Ausführungsbeispiele der erfindungsgemäßen Kraftstoffeinspritzeinrichtung sind in der Zeichnung dargestellt und werden im folgenden näher beschrieben. Es zeigen: Figur 1 eine vereinfachte Darstellung des ersten Ausführungsbeispiels mit zwei im Querschnitt dargestellten, als Pumpe-Düsen ausgebildeten Einspritzpumpen, Figur 1 einen nur teilweise dargestellten Schnitt längs der Linie I-I in Figur 1, Figur 2 eine vereinfachte Darstellung des zweiten Ausführungsbeispiels mit nur einer Pumpe-Düse, Figur 3 das dritte Ausführungsbeispiel mit gegenüber Figur 2 vereinfachter Leitungsführung, Figur 4 das vierte Ausführungsbeispiel mit einer von einer Magnetventilanordnung gebildeten Steuereinrichtung, Figur 4a ein Steuerdiagramm zu der in Figur 4 dargestellten Einrichtung und Figur 5 einen vereinfachten Querschnitt durch eine bevorzugte Ausführungsform der in den Figuren 1, 2 und 3 verwendbaren Steuereinrichtung.

### BESCHREIBUNG DER AUSFÜHRUNGSBEISPIELE

Bei der in Figur 1 dargestellten Kraftstoffeinspritzeinrichtung sind mit 10 zwei mechanisch angetriebene Pumpe-Düsen bezeichnet, die im wesentlichen aus einer von einem Antriebsnocken 11 angetriebenen, als Kolbenpumpe ausgebildeten Einspritzpumpe 12 und einer mit dieser zusammengebauten, als nach außen öffnendes Einspritzventil ausgebildeten Einspritzdüse 13 besteht. Der mit 14 bezeichnete Pumpkolben ist als Differentialkolben ausgebildet, wobei der im Durchmesser kleinere Abschnitt 14a im weiteren Text als Pumpkolben und ein im Durchmesser größerer Abschnitt 14b als Hilfskolben bezeichnet wird. Der Hilfspumpkolben 14b ist im dargestellten Ausführungsbeispiel von einem im Durchmesser großeren Abschnitt des Pumpkolbens 14 gebildet, kann jedoch auch aus einem separaten, zwischen Pumpkolben 14a und Antriebsnocken 11 eingefügten und wie ein Antriebsstößel wirkenden Hilfspumpkolben bestehen.

Der Hilfspumpkolben 14b taucht bei seinem entgegen einer Stößelfeder 15 vom Antriebsnocken 11 erzeugten Druckhub mit einer von der Differenzfläche des Hilfspumpkolbens 14b und Pumpkolbens 14a gebildeten wirksamen Arbeitsfläche 16 in eine gegenüber einer Zylinderbohrung 17 des Pumpkolbens 14a vergrößerte Hilfspumpkammer 18 ein und bildet somit eine als Steuerkraftstoffquelle dienende Hilfspumpe 19.

Die Hilfspumpkammer 18 wird ebenso wie ein vom Pumpkolben 14a beaufschlagter Pumpenarbeitsraum 21 über Füllventile 22 bzw. 23 von einer von einer Förderpumpe 24 gespeisten Niederdruckleitung 25 her mit Kraftstoff gefüllt, der bei dem Druckhub des Hilfspumpkolbens 14b in eine Steuerleitung 26 gefördert wird.

Jede der einzelnen zu den Pumpe-Düsen 10 führenden Steuerleitungen 26 mündet in eine Steueröffnung 26a, bzw. 26b, 26c oder 26d einer mit einem umlaufenden Drehverteiler 27 ausgestatteten Steuereinrichtung 28. Diese vier Steueröffnungen 26a-d sind über vier Steuerleitungen 26 mit den zugehörigen Pumpe-Düsen 10 eines VierzylinderDieselmotors verbunden, von denen in Figur 1 nur zwei, in der Zündfolge an erster und dritter Stelle betätigte Pumpe-Düsen 10 dargestellt sind. An jede Steuerleitung 26 ist ein Druckraum 29 eines Steuerschiebers 31 angeschlossen, der, wie weiter hinten näher erläutert, vom Steuerdruck pₛ in der Steuerleitung 26 entgegen der Kraft einer Rückstellfeder 32 in siner Achsrichtung verschiebbar ist. Der Steuerschieber 31 arbeitet als Schieberventil und ist in eine dauernd mit dem Pumpenarbeitsraum 21 verbundene und im dargestellten Ausführungsbeispiel in die Steuerleitung 26 mündende Überströmleitung 33 eingesetzt. Bei der in der rechten Bildhälfte dargestellten Pumpe-Düse 10 liegt der Steuerschieber 31 durch die Kraft der Rückstellfeder 32 an einem zur Abgleichung der einzelnen Pumpe-Düsen 10 verstellbaren Anschlag 34 an und hält die Überströmleitung 33 offen, so daß der Pumpenarbeitsraum 21 über die Überströmleitung 33 und die Steuerleitung 26 mit einem vom Förderpumpendruck der Förderpumpe 24 beaufschlagten Ringraum 35 der Steuereinrichtung 28 verbunden ist. Bei der in der linken Bildhälfte dargestellten ersten Pumpe-Düse 10 ist die Steueröffnung 26a der Steuerleitung 26 durch eine Steuerfläche 36 am Drehverteiler 27 (siehe dazu auch Figur 1 a) verschlossen, und durch den bereits vom Antriebsnocken 11 eingeleiteten Druckhub des Hilfspumpkolbens 14b hat sich der Steuerdruck pₛ in der Steuerleitung 26 erhöht und den Steuerschieber, 31 entgegen der Kraft der Rückstellfeder 32 vom Anschlag 34 weg verschoben und dabei die Überströmleitung 33 unterbrochen. Damit ist der Abfluß des Kraftstoffs aus dem Pumpenarbeitsraum 21 sowohl durch das Füllventil 23 als auch durch den Steuerschieber 31 gesperrt, und beim weiteren Druckhub des Pumpkolbens 14a wird der auf Einspritzdruck verdichtete Kraftstoff aus dem Pumpenarbeitsraum 21 über die Einspritz düse 13 in den Motorzylinder eingespritzt. Wie in Figur 1 durch entsprechende Pfeile angedeutet, kann der Drehverteiler 27 in bekannter Weise zur Fördermengenänderung in Achsrichtung verschoben und zur Spritzbeginnänderung relativ zum Antrieb verdreht werden.

Der Ringraum 35 der Steuereinrichtung 28 ist über einen Leitungsabschnitt 25a der Niederdruckleitung 25 mit der Förderpumpe 24 verbunden, und an den gleichen Ringraum 35 ist ebenfalls eine mit einem Druckhalteventil 37 versehene Rücklaufleitung 38 angeschlossen, über die überschüssiger Kraftstoff zu einem mit 39 bezeichneten Kraftstofftank zurückgeführt wird. Das Druckhalteventil 37 hält in dem gesamten von der Förderpumpe 24 versorgten System einen Förderdruck von z.B. etwa 5 bar aufrecht, der auch bei schnellaufenden Motoren ein genügend schnelles Nachfüllen der einzelnen Leitungen erlaubt. Um eine vor allem der Kühlung und Entlüftung der Pumpe-Düse dienende Durchspülung von Pumpenarbeitsraum 21 und Hilfspumpkammer 18 zu gewährleisten, ist zwischen einem die einzelnen Einspritzpumpen 12 direkt mit Kraftstoff von der Förderpumpe 24 versorgenden Leitungsabschnitt 25b und dem bereits erwähnten, ausschließlich zur Steuereinrichtung 28 führenden Leitungsabschnitt 25a der Niederdruckleitung 25 eine Strömungsdrossel 41 eingesetzt. Dadurch herrscht in dem Leitungsabschnitt 25b immer ein höherer Druck als in dem Leitungsabschnitt 25a, so daß von dem Leitungsabschnitt 25b und den an diesen angeschlossenen Pumpenarbeitsräumen 21 und Hilfspumpkammern 18 ein Druckgefälle zum Ringraum 35 der Steuereinrichtung 28 und damit bis zum Druckhalteventil 37 vorhanden ist, welches die Durchspülung der genannten Räume außer in der Einspritzphase ermöglicht.

Um die Hubbewegung der Steuerschieber 31 zur Vermeidung einer Überschwingung zu dämpfen, ist in jeder Verbindungsleitung 42 von einem die Rückstellfeder 32 enthaltenden Federraum 43 zu dem Leitungsabschnitt 25b der Niederdruckleitung 25 eine Dämpfungsdrossel 44 angeordnet. Dies er-gibt kurze Leitungen und eine hydraulische Unterstützung des von der Rückstellfeder 32 bewirkten Rückhubs des Steuerschiebers 31. Bei Verlust dieser Vorteile ist auch eine Verbindung vom Federraum 43 zur Rücklaufleitung 38 möglich, die dann die Drossel 44 enthält (nicht eingezeichnet).

Falls die Leitungslängen der Steuerleitungen 26 es erfordern, kann auch in diese an geeigneter Stelle zwischen den Druckräumen 29 und der Steuereinrichtung 28 ein in Figur 1 strichpunktiert eingezeichnetes Rückschlagventil 45 eingesetzt werden, das den Rückfluß des Steuerkraftstoffs von der Steuereinrichtung 28 zum jeweiligen Druckraum 29 des Steuerschiebers 31 hin sperrt, wenn die Steuerleitung 26 durch die Steuerfläche 36 am Drehverteiler 27 gesperrt ist. Dieses Ventil 45 läßt den Druckaufbau in der gesamten Steuerleitung 26 zu, koppelt jedoch von der Steuerfläche 36 des Drehverteilers 27 her rücklaufende Steuerleitungsdruckwellen vom Druckraum 29 des Steuerschiebers 31 ab.

Im dargestellten Ausführungsbeispiel werden die einzelnen Pumpe-Düsen 10 direkt von den über eine strichpunktiert angedeutete obenliegende Motornockenwelle 46 verbundenen und angetriebenen Antriebsnocken 11 betätigt, wodurch der Zur Erzeugung hoher Einspritzdrücke notwendige "steife Antrieb" gewährleistet ist. Selbstverständlich können die Pumpkolben 14 auch über an sich bekannte Kipphebel von den Antriebsnocken 11 her angetrieben werden (nicht dargestellt). In vorteilhafter Weise ist auch der Drehverteiler 27 von der gleichen Motornockenwelle 46 angetrieben, und eine räumlich günstige Anordnung der gesamten Kraftstoffeinspritzeinrichtung ergibt sich dann, wenn, wie strichpunktiert an der Förderpumpe 24 angedeutet, auch diese durch die Motornockenwelle 46 angetrieben wird.

Bei den nachfolgend zu den Figuren 2 bis 4 beschriebenen weiteren Ausführungsbeispielen sind gleiche bzw. gleichwirkende Teile gleich bezeichnet, baulich abgewandelte Teile erhalten einen Indexstrich und neue Teile werden neu bezeichnet.

Bei dem in Figure 2 dargestellten zweiten Ausführungsbeispiel ist nur eine Pumpe-Düse 10' dargestellt, bei der der Pumpenarbeitsraum 21 der Einspritzpumpe 12 über eine Druckleitung 51 mit einem Druckraum 52 einer nach innen öffnenden druckgesteuerten Einspritzdüse 53 verbunden ist. Sein mit 31' bezeichneter Steuerschieber weist an seinem dem Druckraum 29 abgewandten Ende Längskanäle 54 auf, durch die die vom Pumpenarbeitsraum 21 bzw. von der Druckleitung 51 abzweigende Überströmleitung 33 bei in der gezeichneten Ausgangslage an seinem Anschlag 34 anliegendem Steuerschieber 31' durch den Federraum 43 hindurch und über eine Leitung 55 mit der Niederdruckleitung 25 verbunden ist. An die Leitung 55 ist auch ein Federraum 56 der Einspritzdüse 53 angeschlossen, so daß weitere, sonst notwendige Leckleitungen nicht notwendig sind.

In dem zwischen der Hilfspumpkammer 18 und dem Druckraum 29 befindlichen abschnitt der Steuerleitung 26 sind zwei Dämpfungsdrosseln 57 und 58 mit zwischengeschaltetem Dämpfungsspeicher 59 angeordnet. Dadurch sollen die in der Steuerleitung 26 auftretenden Druckwellen in ihrer Amplitude vermindert und in ihrer Wellenlänge vergrößert werden, und es wird eine unerwünschte Abhängigkeit der Einspritzmenge von der Drehzahl vermieden oder zumindest verringert.

Anstelle der im Ausführungsbeispiel nach Figur 1 verwendeten Füllventile 22 und 23 werden die Hilfspumpkammern 18 und der Pumpenarbeitsraum 21 bei dem in Figur 2 dargestellten Ausführungsbeispiel über von Ringnuten gebildete Vorhubsteueröffnungen 61 und 62 von der Niederdruckleitung 25 het mit unter Förderpumpendruck stehendem Kraftstoff gefüllt, solange der Pumpkolben 14 in seiner dargestellten unteren Totpunktlage steht. Der Druckaufbau in der Steuerleitung 26 und im Pumpenarbeitsraum 21 beginnt erst, wenn nach einem vorbestimmten Vorhub die jeweiligen Stirnkanten de Pumpkolbens 14 die Vorhubsteueröffnungen 61 und 62 abschließen. Durch Abstimmung der entsprechenden Abstände lassen sich hier die günstigsten Verhältnisse für den Aufbau des Steuerdrucks pₛ und des Einspritzdrucks herstellen.

Um den größtmöglichen Steuerdruck-pₛ in der Steuerleitung 26 auf ein zulässiges Maß, z.B. 60 bar zu begrenzen, ist am tiefsten Punkt der Hilkspumpkammer 18 ein ein Uberdruckventil 63 enthaltender Leitungsabschnitt 25c angeschlossen, der seinerseits mit der Niederdruckleitung 25 und letztlich über diese mit der Rücklaufleitung verbunden ist.

Bei diesem Ausführungsbeispiel nach Figur 2 werden durch die Verbindung der Überströmleitung 33 mit der Niederdruckleitung 25 die Absteuerdruckstöße aus dem Pumpenarbeitsraum 21 beim Ende der Einspritzung von der Steuerleitung 26 ferngehalten.

Bei dem dritten, noch stärker gegenüber Figure 2 vereinfacht dargestellten Ausführungsbeispiel in Figur 3 ist die Überströmleitung 33 der hier mit 10" bezeichneten Pumpe-Düse wie in Figur 1 an die Steuerleitung 26 angeschlossen. Zur Vermeidung von. Rückwirkungen auf. den Druckraum 29 des Steuerschiebers 31 ist jedoch in einem zwischen einer Steuerstelle 71 des Steuerschiebers 31 und der Steuerleitung 26 angeordneten Abschnitt 33a der Überströmleitung 33 eine Dämpfungsdrossel 72 ein als Volumenspeicher arbeitender Dämpfungsspeicher 73 angeordnet. Über die Leitung 55 sind auch hier die Federräume 43 und 56 des Steuerschiebers 31 und der Einspritzdüse 53 mit der Niederdruckleitung 25 verbunden und stehen somit unter dem Förderpumpendruck der Förderpumpe 24 (siehe dazu Figur 1). In die Steuerleitung 26 sind zum gleichen Zweck wie in Figur 2 auch zwei Dämpfungsdrosseln 57 und 58 sowie ein hier als Kolbenspeicher ausgebildeter Dämpfungsspeicher 74 eingefügt.

Bei dem in Figur 4 dargestellten vierten Ausführungsbeispiel sind die Pumpe-Düsen 10 gleich aufgebaut wie die in Figur 1 zum ersten Ausführungsbeispiel beschriebenen, und auch der Steuerschieber 31 arbeitet in gleicher Weise. In diesem Ausführungsbeispiel sind drei der über die Motornockenwelle 46 verbundenen Antriebsnocken 11 eingezeichnet, und die für jede Pumpe-Düse 10 gleich langen Steuerleitungen 26 sind durch Rückschlagventile 81 gegenüber einer Sammelleitung 82 absperrbar, wenn durch eine aus zwei Magnetventilen 83 und 84 bestehende, als Steuereinrichtung dienende Magnetventilanordnung 85 die Verbindung und damit der Rückfluß von der Sammelleitung 82 zu der unter dem Förderpumpendruck der Förderpumpe 24 stehenden Niederdruckleitung 25 gesperrt ist. Um die Funktion besser erläutert zu können, sind in diesem Ausführungsbeispiel die Antriebsnocken mit 11 a, 11 b und 11 c bezeichnet. Der Antriebsnocken 11 a hat den Pumpkolben 14 der ersten Pumpe-Düse 10 bereits so weit bewegt, daß der Hilfspumpkolben 14b den aus der Hilfspumpkammer 18 verdrängten Kraftstoff in der Steuerleitung 26 und in der mit dieser verbundenen Sammelleitung 82 auf den Steuerdruck pₛ erhöht und den Steuerschieber 31 in die gezeichnete, die Überströmleitung 33 sperrende Stellung verschoben hat. Durch die Rückschlagventile 81 sind die von den Magnetventilen 83 und 84 rückprallenden Durckwellen von der gerade unter Druck gesetzten Steuerleitung 26 abkoppelbar, Zugleich sind auch die gerade nicht unter Steuerdruck stehenden Steuerleitungen 26 der beiden von den Antriebsnocken 11 b und 11 c antreibbaren und in ihrer unteren Totpunktlage stehenden Pumpe-Düsen 10 durch die zugehörigen Rückschlagventile 81 von der durch die eine betätigte Pumpe-Düse 10 unter Druck gesetzten Sammelleitung 82 abgetrennt. Die Magnetventilanordnung 85 besteht, wie aus der vereinfachten Darstellung in Figure 4 zu entnehmen ist, aus zwei parallel geschalteten Magnetventilen 83 und 84, durch die durch entsprechende Überschneidung der Steuersignale extrem kurze, mit einem einzigen Magnetventil nicht erzielbare Steuerzeiten erreichbar sind. Die Wirkungsweise dieser beiden in Figur 4 in ihrer Schließstellung gezeichneten Magnetventile 83 und 84 ist aus dem in Figur 4a dargestellten Diagramm zu entnehmen.

Auf der Ordinate des in Figur 4a dargestellten Diagramms sind die mit "zu" bezeichnete Schließstellung und die mit "auf" bezeichnete Offenstellung beider Magnetventile über der in der Abszisse aufgetragene Zeit t mittels zweier geringfügig zueinander in der Höhe versetzt gezeichneter Kurven a und b aufgetragen. Der voll ausgezogene Kurvenzug a ist für das erste Magnetventil 83 und der gestrichelt eingezeichnete Kurvenzug b für das zweite Magnetventil 84 eingetragen. Wie aus dem gestrichelten Kurvenzug b zu entnehmen ist, ist bei t, das zweite Magnetventil 84 bereits geschlossen, wenn in t₂ die durch t_{E} gekennzeichnete Einspritzung durch Umschalten des ersten Magnetventils 83 von seiner Offen- in seine Schließstellung, d.h. in Figur 4a von "auf" nach "zu", eingeleitet wird. Die Einspritzung ist dann beendet, wenn im Zeitpunkt t₃ das zweite Magnetventil 84 öffnet und entsprechend Figur 4a von "zu" nach "auf" umschaltet. Kurz danach kann auch bei t₄ das erste Magnetventil 83 in seine Offenstellung umschalten, so daß vor Beginn der zu den Zeitpunkten t, und t₂ stattfindenden Schließbewegungen beider Magnetventile 84 und 83 beide Magnetventile offen und die Steuerleitungen 26 zur Niederdruckleitung 25 entlastet sind. Durch die zu Figur 4a beschriebene sogenannte "Gegentaktschaltung" zweier Magnetventile können auch für extrem kurze, d.h. bis auf Null verkürzte Schaltzeiten handesübliche druckausgeglichene Magnetventile mit einer systembedingten Mindestumschaltdauer verwendet werden. Die allein durch den Hub des Ventilgliedes bedingten Schaltzeiten sind durch die Schräglage der entsprechenden Kurventeile angedeutet und ein schnelles und genaues Arbeiten beider Ventile 83 und 84 wird erreicht, wenn das erste Magnetventil 83 bei seiner die Einspritzung einleitenden Schließbewegung und das zweite Magnetventil 84 bei seiner das Spritzende steuernden Öffnungsbewegung erregt wird.

In Figur 5 ist eine Ausführungsvariante zu der in den Figuren 1, 2 und 3 verwendeten mechanischen Steuereinrichtung 28 dargestellt. Die in Figur 5 mit 28' bezeichnete Steuereinrichtung enthält in einem festehenden Gehäuse 91 eine als umlaufender Drehverteiler dienende Steuerhülse 92, die von einer strichpunktiert angedeuteten synchron zur Motornockenwelle 46 umlaufenden Welle oder, wie beim Ausführungsbeispiel angenommen, direkt von der Motornockenwelle 46 über eine spielfreie Kupplung, vorzugsweise eine Membrankupplung, angetrieben wird, die in Figur 5 jedoch zur Vereinfachung der Zeichnung als eine um 45° versetzt gezeichnete Klauenkupplung 93 dargestellt ist. Die Steuerhülse 92 nimmt in einer zentrischen Längsbohrung 94 einen zur Fördermengenänderung längs verschiebbaren und zur Spritzbeginnänderung verdrehbaren aber ansonsten stillstehenden Zumeßschieber 95 auf, der mit der hier mit 36' bezeichneten Steuerfläche versehen ist. Die konzentrisch um den Zumeßschieber angeordnete Steuerhülse 92 ist entsprechend der Anzahl der mit dem Gehäuse 91 verbundenen Steuerleitungen 26 mit je einer in einer zur Längsachse der Steuerhülse 92 senkrechten Ebene liegenden als Radialbohrung ausgeführten Steueröffnung 96a und 96b, 96c und 96d versehen, von denen die Steueröffnungen 96b und 96d in der Schnittebene liegen. Die oberhalb der Schnittebene liegende Steueröffnung 96a ist strichpunktiert angedeutet, die unterhalb der Schnittebene der Steueröffnung 96a gegenüberliegende Steueröffnung 96c ist nicht dargestellt, und deshalb bei 96a in Klammern gesetzt. Jede der Steueröffnungen 96a-d ist über zum jeweiligen Ende der Steuerhülse 92 hin verschlossene Axialbohrungen 97a-d mit je einer axial zu der anderen versetzt angeordneten Ringnut 98a, 98b, 98c bzw. 98d am Umfang der Steuerhülse 92 verbunden, und jede Ringnut ist ihrerseits wieder über die Steueröffnungen 26a-d im Gehäuse 91 mit einer der Steuerleitungen 26 verbunden. Von den Axialbohrungen sind nur die mit 97b und 97d bezeichneten Axialbohrungen in der Teilungsebene dargestellt, die unterhalb der Teilungsebene liegende Axialbohrung 97c ist gestrichelt und die oberhalb der Teilungsebene liegende Axialbohrung 97a nur teilweise strichpunktiert angedeutet. Die zur Fördermengenänderung erforderliche Längsverschiebung des Zumeßschiebers 95 erfolgt über einen Hebel 99, die zur Spritzbeginnänderung erforderliche Drehbewegung über einen Hebel 101. Beide Hebel können über bekannte mechanische oder elektromechanische Regler oder Spritzversteller betätigt werden, ebenso können hydraulische bzw. elektrohydraulische Stellglieder an diesen Hebeln 99 und 101 angreifen.

Die als Ausführungsbeispiele beschriebenen Kraftstoffeinspritzeinrichtungen sind ausschließlich mit Pumpe-Düsen versehen, weil mit diesen die Vorteile der erfindungsgemäßen hydraulischen Steuerung am besten zur Geltung kommen. Das Erfindungsprinzip kann aber auch auf Einzelpumpen und auf zu Reihenpumpen zusammengefügte Einspritzpumpen angewendet werden.

## Patentansprüche

1. Kraftstoffeinspritzeinrichtung für Brennkraftmaschinen, insbesondere für Dieselmotoren, mit pro Arbeitszylinder je einem mechanisch angetriebenen Pumpkolben (14) einer - vorzugsweise mit der Einspritzdüse zu einer Pumpe-Düse (10) vereinigten - νon einer Förderpumpe (24) mit Kraftstoff versorgten Einspritzpumpe (12), mit je einem vom Steuerdruck einer Steuerkraftstoffquelle (19) entgegen mindestens der Kraft einer Rückstellfeder (32) betätigbaren Steuerschieber (31), der in eine dauernd mit dem Pumpenarbeitsraum (21) verbundene Überströmleitung (33) eingesetzt ist und diese Leitung zur Einleitung des Einspritzbeginns verschließt und zur Beendigung der Einspritzung wieder öffnet, und mit einer für alle Einspritzpumpen (12) gemeinsamen Steuereinrichtung (28), durch die der Steuerdruck über-Steuerleitungen (26) auf die Druckräume (29) der Steuerschieber (31) aufschaltbar ist, dadurch gekennzeichnet, daß die Steuerkraftstoffquelle von einer Hilfspumpe (19) gebildet ist, die Hilfspumpe (19) einen gleichachsig zum Pumpkolben (14a) angeordneten, zugleich mit diesem angetriebenen und im Durchmesser gegenüber diesem größeren sowie in eine entsprechend vergrößerte Hilfspumpkammer (18) eintauchenden Hilfspumpkolben (14b) enthält, und der zur Betätigung des Steuerschiebers (31., 31') erforderliche Steuerdruck (pₛ) beim Druckhub von Pumpkolben (14a) und Hilfspumpkolben (14b) durch die den Abfluß des Steuerkraftstoffs in eine Niederdruckleitung (25) beherrschende Steuereinrichtung (28, 28', 85) beeinflußbar ist, und daß bei jedem Druckhub des Hilfspumpkolbens (14b) der Steuerdruck (pₛ) des in den Druckraum (29) des zugehörigen Steuerschiebers (31, 31') geförderten Steuerkraftstoffs durch die Steuereinrichtung (28, 28', 85) wechselweise zur Steuerung der den Einspritzbeginn auslösenden Schließstellung des Steuerschiebers (31, 31') aufgebaut und für den das Förderende bestimmenden Rückhub des Steuerschiebers (31, 31') zur Niederdruckleitung (25, 38) hin entlastet wird.

2. Kraftstoffeinspritzeinrichtung nach Anspruch 1, dadurch gekennzeichnet, daß in der den Druckraum (29) des Steuerschiebers (31, 31') mit dem Steuerdruck (pₛ) der Hilfspumpe (19) versorgenden Steuerleitung (26) mindestens eine Dämpfungsdrossel (57, 58) und/oder ein Dämpfungsspeicher (59) eingefügt ist (Figuren 2 und 3).

3. Kraftstoffeinspritzeinrichtung nach Anspruch 1 oder 2, dadurch gekennzeichnet, daß in jeder der die Druckräume (29) der Steuerschieber (31) mit der Steuereinrichtung (28, 85) verbindenden Steuerleitungen (26) ein den Rückfluß des Steuerkraftstoffs von der Steuereinrichtung (28) zum jeweiligen Druckraum (29) des Steuerschiebers (31) hin sperrendes Rückschlagventil (45, 81) eingesetzt ist (Figuren 1 und 4).

4. Kraftstoffeinspritzeinrichtung nach einem der Ansprüche 1 bis 3, dadurch gekennzeichnet, daß durch die vom Steuerschieber (31) gesteuerte Überströmleitung (33) der Pumpenarbeitsraum (21) mit der Steuerleitung(26) verbindbar ist (Figuren 1, 3 und 4).

5. Kraftstoffeinspritzeinrichtung nach Anspruch 4, dadurch gekennzeichnet, daß in einem zwischen einer Steuerstelle (71) des Steuerschiebers (31) und der Steuerleitung (26) angeordneten Abschnitt (33a) der Überströmleitung (33) eine Dämpfungsdrossel (72) und/oder ein Dämpfungsspeicher (73) angeordnet ist (Figur 3).

6. Kraftstoffeinspritzeinrichtung nach einem der Ansprüche 1 bis 5, dadurch gekennzeichnet, daß die Hilfspumpkammer (18) über einen ein Überdruckventil (63) enthaltenden Leitungsabschnitt (25c) ―- und vorzugsweise über die Niederdruckleitung (25) - mit einer Rücklaufleitung verbindbar ist (Figur 2).

7. Kraftstoffeinspritzeinrichtung nach einem der Ansprüche 1 bis 6, dadurch gekennzeichnet, daß in einer Verbindungsleitung (42) zwischen einem die Rückstellfeder (32) enthaltenden und von der Steuer- und der Überströmleitung (26 und 33) getrennten Federraum (43) des Steuerschiebers (31) und der Niederdruckleitung (25) eine Dämpfungsdrossel (44) angeordnet ist (Figuren 1 und 4).

8. Kraftstoffeinspritzeinrichtung nach einem der Ansprüche 1 bis 7, mit einer von der Förderpumpe (24) gespeisten und mit der Steuereinrichtung (28) verbundenen Niederdruckleitung (25), dadurch gekennzeichnet, daß zwischen einem die Einspritzpumpen (12) direkt mit Kraftstoff von der Förderpumpe (24) versorgenden Leitungsabschnitt (25b) und einem anderen ausschließlich mit der Steuereinrichtung (28) verbundenen Leitungsabschnitt (25a) der Niederdruckleitung (25) eine Strömungsdrossel (41) eingesetzt ist (Figur 1).

9. Kraftstoffeinspritzeinrichtung nach einem der Ansprüche 4 bis 8 in Verbindung mit Anspruch 3, dadurch gekennzeichnet, daß die Steuereinrichtung als eine den Spritzbeginn und die Spritzdauer bestimmende Magnetventilanordnung (85) ausgebildet ist (Figur 4).

10. Kraftstoffeinspritzeinrichtung nach Anspruch 9, dadurch gekennzeichnet, daß die Magnetventilanordnung (85) in die Verbindung der Niederdruckleitung (25) mit einer Sammelleitung (82) eingesetzt ist, an welche die über je eines der Rückschlagventile (81) abkoppelbaren - vorzugsweise untereinander gleich langen - Steuerleitungen (26) der einzelnen Einspritzpumpen (12) angeschlossen sind (Figur 4).

11. Kraftstoffeinspritzeinrichtung nach Anspruch 10, dadurch gekennzeichnet, daß die Magnetventilanordnung (85) aus zwei parallel geschalteten Magnetventilen (83 und 84) besteht, von denen das erste, vor dem Einspritzbeginn offene Magnetventil (83) durch seine Schließbewegung den Rückfluß des Kraftstoffs aus der Samelleitung (82) in die Niederdruckleitung (25) bei bereits vor Einspritzbeginn geschlossenem zweitem Magnetventil (84) zur Einleitung der Einspritzung sperrt, und von denen das zweite Magnetventil (84) durch seine Öffnungsbewegung bei noch geschlossenem erstem Magnetventil (83) das Spritzende steuert (Figur 4).

12. Kraftstoffeinspritzeinrichtung nach einem der Ansprüche 1 bis 8, mit einer zentralen einen Drehverteiler (92) aufweisenden Steuereinrichtung (28'), deren Drehverteiler (92) synchron zu den Einspritzpumpen (12) angetrieben ist und zur Steuerung des den Steuerschieber (31) betätigenden Steuerdrucks im Zusammenwirken mit einer Steuerfläche (36') nacheinander die Verbindung von den einzelnen Steuerleitungen (26) zu einer Niederdruckleitung (25) sperrt oder öffnet, dadurch gekennzeichnet, daß der umlaufende Drehverteiler der Steuereinrichtung (28') von einer konzentrisch um einen mit der Steuerfläche (36') versehenen Zumeßschieber (95) angeordneten Steuerhülse (92) gebildet ist, und daß der ansonsten stillstehende Zumeßschieber (95) zur Fördermengenänderung längsverschiebbar und zur Spritzbeginnänderung verdrehbar in der Steuerhülse (92) gelagert ist (Figur 5).

13. Kraftstoffeinspritzeinrichtung nach Anspruch 12, dadurch gekennzeichnet, daß die Steuerhülse (92) pro Steuerleitung (26) mit je einer in einer zu ihrer Längsachse senkrechten Ebene liegenden, vorzugsweise als Radialbohrung ausgeführten Steueröffnung (96a-d) versehen ist, und daß jede der Steueröffnungen (96a-d) mit je einer axial zu den anderen versetzt angeordneten Ringnut (98a-d) am Umfang der Steuerhülse (92) und jede Ringnut (98a-d) mit einer der Steuerleitung (26) verbunden ist (Figur 5).

## Revendications

1. Installation d'injection de carburant pour moteurs à combustion interne, notamment pour moteurs Diesel, comportant pour chaque cylindre du moteur, un piston de pompe (14), entraîné mécaniquement, d'une pompe d'injection (12) - de préférence réunie à la buse d'injection pour constituer un gicleur de pompe (10) - alimentée en carburant à partir d'une pompe de refoulement (24), avec respectivement un tiroir de commande (31) susceptible d'être actionné contre au moins l'action d'un ressort de rappel (32) par la pression de commande d'une source de carburant de commande (19), ce tiroir de commande étant installé sur une canalisation de trop plein (33) reliée en permanence avec la chambre de travail (21) de la pompe, et fermant cette canalisation pour mettre en route un début d'injection, puis l'ouvrant à nouveau pour terminer l'injection, l'installation comportant pour toutes les pompes d'injection (12) un dispositif de commande commun (28) grâce auquel la pression de commande est susceptible d'être appliquée par l'intermédiaire de canalisations de commande (26) aux chambres de pression (29) des tiroirs de commande (31), installation caractérisée en ce que la source de carburant de commande est constituée par une pompe auxiliaire (19), cette pompe auxiliaire (19) comportant un piston de pompe auxiliaire (14b) disposé coaxialement par rapport au piston (14a) de la pompe, en étant entraîné en même temps que celui-ci, ayant un diamètre plus grand que celui-ci, et pénétrant dans une chambre de pompe auxiliaire (18) de dimension accrue en conséquence, tandis que la pression de commande (Pₛ) nécessaire pour actionner le tiroir de commande (;31, ;31') lors de la course de refoulement du piston (14a) de la pompe et du piston (14b) de la pompe auxiliaire, est susceptible d'être influencée par un dispositif de commande (28, 28', 85) régissant l'évacuation du carburant de commande dans une canalisation basse pression (25), cependant que pour chaque course de refoulement du piston (14b) de la pompe auxiliaire, la pression de commande (Pₛ) du carburant de commande refoulée dans la chambre de pression (29) du tiroir de commande associé (31, 31') est alternativement établie pour commander la position de fermeture, déclenchant le début de l'injection, du tiroir de commande (31, 31'), et évacuée vers la canalisation basse pression (25, 38) pour la course en retour, déterminant la fin du refoulement, du tiroir de commande (31, 31').

2. Installation d'injection de carburant selon la revendication 1, caractérisée en ce que, au moins un étranglement d'amortissement (55, 58) et/ou un accumulateur d'amortissement (59) est inséré sur la canalisation de commande (26) alimentant la chambre de pression (29) du tiroir de commande (31, 31') avec la pression de commande (Pₛ) de la pompe auxiliaire (19), (figures 2 et 3).

3. Installation d'injection de carburant selon la revendication 1 ou 2, caractérisée en ce que, sur chacune des canalisations de commande (26) reliant les chambres de pression (29) des tiroirs de commande (31) avec le dispositif de commande (28, 85), est installée une soupape de retenue (45, 81 ) fermant l'écoulement en retour du carburant de commande, depuis le dispositif de commande (28) vers la chambre de pression considérée (29) du tiroir de commande (31 (figures 1 et 4).

4. Installation d'injection de carburant selon l'une.des revendications 1 à 3, caractérisée en ce que la chambre de travail (21) de la pompe est susceptible d'être reliée à la canalisation de commande (26) par la canalisation de trop plein (33) commandée par le tiroir de commande (31) (figures 1, 3 et 4).

5. Installation d'injection selon la revendication 4, caractérisée en ce qu'un étranglement d'amortissement (72) et/ou un accumulateur d'amortissement (73) sont disposés sur un tronçon (33a) de la canalisation de trop plein (33) situés entre un emplacement de commande (71) du tiroir de commande (31) et la canalisation de commande (26) (figure 3).

6. Installation d'injection de carburant selon l'une des revendications 1 à 5, caractérisée en ce que la chambre (18) de la pompe auxiliaire est susceptible d'être reliée à une canalisation de retour par l'intermédiaire d'un tronçon de canalisation (25c), de préférence de la canalisation basse pression (25) comportant une soupape de surpression (63) (figure 2).

7. Installation d'injection de carburant selon l'une des revendications 1 à 6, caractérisée en ce qu'un étranglement d'amortissement (44) est disposé sur une canalisation de liaison (42) entre une chambre de ressort (43) du tiroir de commande (31), contenant le ressort de réglage de rappel (32) et séparée de la canalisation de commande et de la canalisation de trop plein (26 et 33) et la canalisation basse pression (25) (figures 1 et 4).

8. Installation d'injection de carburant selon l'une des revendications 1 à 7, avec une canalisation basse pression (25), alimentée par la pompe de refoulement (24) et reliée au dispositif de commande (28), installation caractérisé en ce qu'un étranglement de l'écoulement (41) est installé entre un tronçon de canalisation (25b) alimentant les pompes d'injection (12) directement avec du carburant en provenance de la pompe de refoulement (24) et un autre tronçon de canalisation (25a)'de la canalisation basse pression (25) exclusivement relié au dispositif de commande (28) (figure 1).

9. Installation d'injection de carburant selon l'une des revendications 4 à 8 en combinaison avec la revendication 3, installation caractérisée en ce que le dispositif de commande revêt la forme d'un dispositif de soupape magnétique (85) déterminant le début de l'injection et la durée de l'injection (figure 4).

10. Installation d'injection de carburant selon la revendication 9, caractérisée en ce que le dispositif de soupape magnétique (85) est installé sur la liaison de la canalisation basse pression (25) avec une canalisation collectrice (82) à laquelle sont raccordées les canalisations de commande (26) des pompes d'injection individuelles (12), canalisations de commande qui sont, de préférence, de la même longueur, et dont chacune est susceptible d'être découplée par l'intermédiaire de l'une des soupapes de retenue (81) (figure 4).

11. Installation d'injection de carburant selon la revendication 10, caractérisée en ce que le dispositif de soupape magnétique (85) est constitué de deux soupapes magnétiques (83 et 84) branchées en parallèle, la première (83) de ces soupapes magnétiques, ouverte avant le début de l'injection, interrompant par son mouvement de fermeture, pour la mise en route de l'injection, l'écoulement en retour du carburant à partir de la canalisation collectrice (82) dans la canalisation basse pression (25), alors que la seconde soupape magnétique (84) est déjà fermée avant le début de l'injection, tandis que cette seconde soupape magnétique (84) commande par son mouvement d'ouverture, alors que la première soupape magnétique (83) est encore fermée, la fin de l'injection (figure 4).

12. Installation d'injection de carburant selon l'une des revendications 1 à 8, avec un dispositif central de commande (28) comportant un répartiteur tournant (92), ce répartiteur tournant (92) étant entraîné en synchronisme avec les pompes d'injection (12) et, pour commander la pression de commande actionnant le tiroir de commande (31), ouvrant ou bien fermant en coopération avec une surface de commande (36') successivement, l'une après l'autre, la liaison des canalisations individuelles de commande (26) à une canalisation basse pression (25), installation caractérisée en ce que le répartiteur tournant du dispositif de commande (28) est constitué d'une douille de commande (92) disposée concentriquement autour d'un tiroir de dosage (95) muni de la surface de commande (36'), et que ce tiroir de dosage (95) par ailleurs fixe, est monté dans la douille de commande (92) de façon à pouvoir se déplacer longitudinalement pour modifier la quantité refoulée et à pouvoir se déplacer en rotation pour modifier le début de l'injection (figure 5).

13. Installation d'injection de carburant selon la revendication 12, caractérisée en ce que la douille de commande (92) est munie pour chaque canalisation de commande (26) d'un orifice de commande (96a à 96d) se situant dans un plan perpendiculaire à son axe longitudinal et réalisés de préférence sous la forme d'un perçage radial, chacun de ces orifices de commande (96a à 96d) étant relié à une rainure annulaire (98a à 98d) décalée axialement par rapport aux autres à la périphérie de la douille de commande (92), et chacune de ces rainures annulaires (98a à 98d) étant reliée à l'une des canalisations de commande (26) (figure 5).

## Claims

1. A fuel injection installation for combustion engines, particularly for diesel engines, comprising, for each working cylinder, a mechanically driven pump piston (14) of an injection pump (12) - preferably combined with an injection nozzle to form a pump-nozzle (10) - supplied with fuel by a delivery pump (24), a respective valve spool actuable by the control pressure from a control fuel source (19) at least against the force of a return spring (32) and which is inserted in an overflow line (33) permanently connected to the pump working chamber (21 closing the said line during the initiation of the start of the injection and opening the line once again for terminating the injection, and comprising a control device (28) common to all the injection pumps (12) through which the control pressure can be applied selectively to the pressure chambers (29) of the spool valves (31 characterised in that, the source of control fuel is formed by an auxiliary pump (19), the auxiliary pump (19) includes an auxiliary pump piston (14b) arranged coaxially with respect to the pump piston (14a), driven together therewith and greater in diameter with respect thereto as well as penetrating into a correspondingly enlarged auxiliary pump chamber (18), and the control pressure (pₛ) necessary for the actuation of the valve spool (31, 31') can be influenced during the pressure stroke of the pump piston (14a) and the auxiliary pump piston (14b) by the control device (28, 28', 85) producing the discharge of the control fuel into a low pressure line (25), and that during each pressure stroke of the auxiliary pump piston (14b) the control pressure (pₛ) of the control fuel delivered into the pressure chamber (29) of the associated valve spool (31, 31') is built up selectively by the control device (28, 28', 85) for controlling the closing position of the valve spool (31, 31') initiating the start of the injection and is relieved to the low pressure line (25, 38) for the return stroke of the valve spool (31, 3 ^{T}) determining the end of delivery.

2. A fuel injection installation according to claim 1, characterised in that, at least one damping throttle (57, 58) and/or one damping store (59) is inserted in the control line (26) supplying the pressure chamber (29) of the valve spool (31, 31') with the control pressure (pₛ) from the auxiliary pump (19) (Figures 2 and 3).

3. A fuel injection installation according to claim 1 or 2, characterised in that, a non-return valve (45, 81) preventing the return flow of the control fuel from the control device (28) to the respective pressure chamber (29) of the valve spool (31) is inserted in each of the control lines (26) connecting the pressure chambers (29) of the valve spools (31) to the control device (28, 85) (Figures 1 and 4).

4. A fuel injection installation according to one of claims 1 to 3, characterised in that, the pump working chamber (21) can be connected to the control line (26) through the overflow line (33) controlled by the valve spool (31) (Figures 1, 3 and 4).

5. A fuel injection installation according to claim 4, characterised in that, a damping throttle (72) and/or a damping store (73) is arranged in a section (33a) of the overflow line (33) arranged between a control location (71) of the valve spool (31) and the control line (26).

6. A fuel injection installation according to one of claims 1 to 5, characterised in that, the auxiliary pump chamber (18) can be connected to a return line by a line section (25c) including an over pressure valve (63) - and preferably through the low pressure line (25) (Figure 2).

7. A fuel injection installation according to one of claims 1 to 6, characterised in that, a damping throttle (44) is arranged in a connecting line (42) between a spring chamber (43) of the valve spool (31) containing the return spring (32) and separated from the control and overflow line (26 and 33) and the low pressure line (25) (Figures 1 and 4).

8. A fuel injection installation according to one of claims 1 to 7, comprising a low pressure line (25) supplied by the delivery pump (24) and connected to the control device (28), characterised in that, a flow throttle (41) is inserted between a line section (25b) supplying the injection pump (12) directly with fuel from the delivery pump (24) and another line section (25a) of the low pressure line (25) connected exclusively to the control device (28) (Figure 1).

9. A fuel injection installation according to one of claims 4 to 8 in association with claim 3, characterised in that, the control device is formed as a magnetic valve arrangement (85) determining the start of injection and the injection period (Figure 4).

10. A fuel injection installation according to claim 9, characterised in that, the magnetic valve arrangement (85) is inserted in the connection of the low pressure line (25) with a common line (82) to which the disconnectible control lines (26) - preferably of equal length to one another - of the individual injection pumps (12) are connected through a respective one of the non-return valves (81) (Figure 4).

11. A fuel injection installation according to claim 10, characterised in that, the magnetic valve arrangement (85) consists of two magnetic valves (83 and 84) connected in parallel, the first magnetic valve (83) of which, open before the start of the injection, prevents, by its closing movement, the return flow of the fuel out of the common line (82) into the lower pressure line (25) for initiating the injection with the second magnetic valve (84) still closed before the start of the injection, and the second magnetic valve (84) of which controls, by its opening movement, the end of the injection with the first magnetic valve (83) still closed (Figure 4).

12. A fuel injection installation according to one of claims 1 to 8, comprising a central control device (28') provided with a rotary distributor (92) which is driven synchronously with the injection pumps (12) successively blocks or opens, in co-operation with a control surface (36'), the connection from the individual control lines (26) to a low pressure line (25) for controlling the control pressure actuating the valve spools (31 characterised in that, the rotating rotary distributor of the control device (28') is formed by a control sleeve (92) arranged concentrically around a metering disc (95) provided with the control surface (36'), and that the otherwise stationary metering disc (95) is longitudinally displaceably mounted in the control sleeve (92) for varying the delivery rate and is rotatably mounted in the control sleeve (92) for varying the start of the injection (Figure 5).

13. A fuel injection installation according to claim 12, characterised in that, for each control line (26), the control sleeve (92) is provided with a respective control opening (96a-d) preferably in the form of a radial bore, lying in a plane perpendicular to the longitudinal axis of the sleeve, and that each of the control openings (96a-d) is connected to a respective annular groove (98a-d) staggered with respect to the others arranged at the periphery of the control sleeve (92) and each annular groove (98a-d) is connected to one of the control lines (26) (Figure 5).
